# EUROPÄISCHE PATENTSCHRIFT

(11) **EP 2 851 463 B1**
(45) Veröffentlichungstag und Bekanntmachung des Hinweises auf die Patenterteilung: **24.04.2019**
(21) Anmeldenummer: 14185218.6
(22) Anmeldetag: 17.09.2014
(51) Int. Cl.: D06F 57/04

(54) **Wäschespinne**
Rotary clothes drier
Séchoir parapluie

(30) Priorität: 23.09.2013 DE 102013110509
(43) Veröffentlichungstag der Anmeldung: 25.03.2015
(73) Patentinhaber: Leifheit AG, 56377 Nassau (DE)
(72) Erfinder: Daubach, Harald, 56379 Weinähr (DE); Fischer, Klaus-Jürgen, 56379 Holzappel (DE); Papzien, Klaus, 56377 Nassau (DE); Tiwi, Peter, 56379 Winden (DE)
(74) Vertreter: Bungartz Christophersen Partnerschaft mbB Patentanwälte

(56) Entgegenhaltungen:
- EP-A1- 2 354 297
- EP-A2- 0 220 565
- EP-A2- 2 522 770
- EP-B1- 1 658 400
- AT-A4- 508 255

## Beschreibung

Die Erfindung betrifft eine Wäschespinne nach dem Oberbegriff des Anspruch 1. Ein derartige Wäschespinne weist einen Mast, ein längs eines Gleitabschnittes des Mastes zum Öffnen und Schließen der Wäschespinne hin- und her bewegliches Gleitgelenk, an dem Wäscheleinen tragende Tragarme schwenkbar gelagert sind, die beim Hochschieben des Gleitgelenks über eine Spreizmechanik aufgespreizt und beim Abwärtsbewegen des Gleitgelenks während des Schließens der Wäschespinne an den Mast angelegt werden und eine Aufzugsleine auf, die mit einem Zugende oberhalb des Gleitabschnittes an der Wäschespinne befestigt ist und derart am Mast und über eine Führung am Gleitgelenk geführt ist, dass eine auf die Aufzugsleine wirkende Zugbelastung das Gleitgelenk nach oben bewegt.

Eine Wäschespinne dieser Art ist aus der EP 0 220 565 A2 bekannt. Diese weist ein Gleitgelenk auf, das längs des Mastes geführt ist und über eine Aufzugsleine aufgezogen werden kann, die über das Gelenk, mit denen Spreizarme an den Tragarmen angelenkt sind, geführt ist. Hierdurch ist bei geschlossener Wäschespinne das Ende der Aufzugsleine in Griffhöhe für den Benutzer angeordnet. Der Nachteil dieser Wäschespinne besteht jedoch darin, dass die Aufzugsleine bei geöffneter Wäschespinne herunterhängt und mit ihrem Ende auf dem Boden liegt. Eine ähnliche Lösung zeigt die EP 1 658 400 B1, bei der die Aufzugsleine zwar anders geführt ist, im geöffneten Zustand aber ebenfalls herunterhängt und teilweise auf dem Boden liegt.

Aus der AT 508 255 A4 ist eine Wäschespinne bekannt, die mittels einer Betätigungsvorrichtung aufklappbar ist. Die Betätigungsvorrichtung umfasst, einen an einem Tragarm schwenkbar angelenkten Betätigungshebel, eine mit dem äußeren Endabschnitt des Hebels verbundene Aufzugsleine, die am oberen Endabschnitt des Mastes verankert ist, und eine das Hochschwenken des Hebels unterstützende Zugvorrichtung, die an dem den Hebel tragenden Tragarm angeordnet ist, ein mit dem Hebel gekoppeltes, sich von der Oberseite des Hebels wegerstreckendes Zugseil und eine das Zugseil betätigende, am Tragarm verankerte Gasfeder umfasst.

Eine weitere Wäschespinne ist aus der EP 2 354 297 A1 bekannt. Solche Wäschespinnen werden üblicherweise in einer Bodenhülse befestigt, wobei das Gleitgelenk die im zusammengeklappten Zustand zum Mast weitgehend parallelen Tragarme einseitig trägt und zum Öffnen der Wäschespinne nach oben verschiebbar ist. Dabei werden die unteren Enden der Tragarme zusammen mit dem Gleitgelenk nach oben geschoben und die äußeren Enden der Tragarme über eine Aufspreizmechanik nach außen geschwenkt. Ähnliche Wäschespinnen ist schließlich aus der EP 2 354 297 A1 bekannt. Bei beiden Wäschespinnen hängt die Aufzugsleine von der geöffneten Wäschespinne herunter.

Die Kraft zum Bewegen des Gleitgelenks wird bei den bekannten Wäschespinnen über eine Aufzugsleine aufgebracht, die seitlich aus dem Gleitgelenk herausgezogen wird, um dem Benutzer die gebückte Haltung während des Öffnens der Wäschespinne zu ersparen. Hierzu ist die Aufzugsleine einseitig im oberen Bereich befestigt oder dort über Umlenkmittel gehalten. Vom oberen Mastbereich verläuft die Aufzugsleine dann nach unten zum Gleitgelenk und ist dort umgelenkt und seitlich herausgeführt. Ein Zug an der Aufzugsleine bewirkt dann das Hochziehen des Gleitgelenks und damit das Aufspannen der Wäschespinne.

Der Nachteil der bekannten Wäschespinne besteht darin, dass im geschlossenen Zustand die Aufzugsleine mit dem freien Ende, das der Benutzer greifen und an sich heranziehen muss, im Bereich des Gleitgelenks angeordnet ist, das allerdings wiederum relativ tief sitzt.

Eine Wäschespinne mit einer Aufzugsleine, die über einen Aufzugsleineneinzug nach dem Herausziehen und Aufspannen der Wäschespinne wieder in den Mast eingezogen wird, ist aus der EP 2 522 770 A2 bekannt. Auch hier wird das Ende der Aufzugsleine vom Benutzer auf Höhe des Gleitgelenks gegriffen, so dass er sich auch hier vergleichsweise tief bücken muss.

Aufgabe der Erfindung ist es daher eine Wäschespinne zu schaffen, bei der die Aufzugsleine für den Nutzer in jeder Stellung des Gleitgelenks bequemer erreichbar ist und vor Verschmutzung geschützt ist.

Diese Aufgabe wird nach der Erfindung durch eine Wäschespinne nach Anspruch 1 gelöst.

Durch die erfindungsgemäße Ausgestaltung der Wäschespinne wird es nun nicht nur möglich, die Aufzugsleine mit einem längeren Stück aus dem Gleitgelenk herauszuführen, wobei dieses längere Stück dann über ein Haltemittel in einer griffgünstigen Höhe an der Wäschespinne vom Benutzer bei Bedarf lösbar befestigt wird. Zusätzlich kann nun die Aufzugsleine auch zurückgezogen werden, so dass ihr freies Ende auch bei geöffneter Wäschespinne an der Griffposition anliegt. Dabei kann je nach Ausgestaltung der Wäschespinne das freie Ende der Aufzugsleine an einem Tragarm oder an dem Mast bzw. an einem am Mast angeordneten Anbauteil befestigt sein.

Erfindungsgemäß wird die Aufzugsleine soweit aus dem Gleitgelenk herausgeführt, dass sie bei geschlossener Wäschespinne, wenn also das Gleitgelenk seine tiefste Stelle erreicht hat, mit einem freien Ende herausragt, das dann über das Haltemittel im griffgünstiger Höhe befestigt wird. Eine griffgünstige Höhe wird üblicherweise mindestens ca. 70 cm oberhalb des unteren Endes des Mastes angeordnet sein, wobei dies natürlich davon abhängt, wie weit dieses untere Ende des Mastes in die Bodenhülse hineinragt. Wird zum Beispiel eine Wäschespinne benutzt, die anstelle einer Bodenhülse auf einem Dreibein oder auf einem sonstigen Ständer aufsteht, kann dieses Maß verringert werden.

Üblicherweise werden Wäschespinnen aber in einer Bodenhülse verankert, wobei der Mast um ca. 20-40 cm in diese Bodenhülse eingeschoben wird, so dass sich eine griffgünstige Höhe dann ergibt, wenn das Ende der Aufzugsleine wenigstens 50 cm über dem Bodenniveau angeordnet ist. Dabei kann das Ende der Aufzugsleine sowohl an einem Tragarm als auch am Mast gehalten sein. Ein oft als angenehm empfundenes Maß für die Höhe des Zugendes der Aufzugsleine ist ein Bereich, der vom unteren Mastende um etwa 100 cm -160 cm beabstandet ist.

Bevorzugt ist die Aufzugsleine dabei so am Mast angeordnet, dass sie nach dem Aufspannen der Wäschespinne über ein Einzugsgewicht wieder in den Mast eingezogen wird, so wie dies bei der aus der EP 2 522 770 A2 bekannten Wäschespinne realisiert ist.

In der Erfindung ist ein Zugmittel vorgesehen, das die Aufzugsleine selbsttätig in Griffposition zieht. Dies kann zum Beispiel ein federbelasteter Seilzug sein, der einseitig mit dem Tragarm oder dem Mast und mit den gegenüberliegenden Ende mit der Aufzugsleine, bevorzugt in deren Endbereich am Zugende verbunden ist. Wesentliche Funktion dieses Zugmittels ist das Heranziehen des bei geschlossener Wäschespinne frei aus dem Gleitgelenk herausragenden Endes der Aufzugsleine an die vom Benutzer leicht erreichbare Griffposition.

Anstelle eines federbelasteten Seilzuges können auch viele andere Varianten verwendet werden. Beispielsweise kann das Zugmittel über ein im Tragarm angeordnetes oder längs des Tragarms außen verfahrbar gelagertes Gewicht nach unten gezogen werden, wobei dieses schwerkraftgetriebene Heranziehen auch bei geöffneter Wäschespinne auf das Zugmittel wirkt, da bei den üblichen Wäschespinnen in allen Stellungen die Tragarme von innen nach außen mehr oder weniger stark ansteigend angeordnet sind, so dass ein Gewicht immer nach innen rutschen wird. Ferner kann natürlich das Zugmittel auch ein Federmittel oder auch ein elastischer Seilzug, sein.

Ein federbelasteter Seilzug kann über eine Aufrollmechanik am Tragarm gelagert sein, so dass das Zugmittel auf eine Rolle aufgewickelt wird und so das freie Ende der Aufzugsleine in Richtung der Rolle heranzieht.

Weitere Merkmale und Vorteile der Erfindung ergeben sich aus den Unteransprüchen und aus der nachfolgenden Beschreibung bevorzugter Ausführungsbeispiele anhand der Zeichnungen.

In den Zeichnungen zeigt:
- Fig. 1: eine schematische Seitenansicht einer erfindungsgemäßen Wäschespinne,
- Fig. 2: die Wäschespinne aus Figur 1 im zusammengeklappten Zustand,
- Fig. 3: den Bereich des Gleitgelenks der in den Figuren 1 und 2 dargestellten Wäschespinne in einer vergrößerten Darstellung und
- Fig. 4: eine alternative nicht erfindungsgemäße Ausgestaltung im Bereich des Gleitgelenks.

In Figur 1 ist eine erfindungsgemäße Wäschespinne dargestellt, die einen in eine Bodenhülse eingesteckten Mast 1 weist. An dem Mast 1 ist ein Gleitgelenk 2 in vertikaler Richtung verfahrbar gelagert. Das Gleitgelenk 2 trägt Tragarme 3, wobei die dargestellte Wäschespinne vier Tragarme 3 aufweist, von denen hier nur zwei sichtbar sind. Beim Hochfahren des Gleitgelenks 2 werden die Tragarme 3 über eine Aufspreizmechanik auseinander gedrückt und fächerartig aufgespannt. Zwischen den Tragarmen 3 verlaufen Wäscheleinen 10.

Das Gleitgelenk 2 wird in Öffnungsposition der Wäschespinne über eine Rastmechanik festgehalten und ist über eine Lösemechanik 12 zum Schließen der Wäschespinne wieder lösbar. Diese Lösemechanik 12 besteht im dargestellten Ausführungsbeispiel aus einer vom Benutzer betätigbaren Stange, die gegen ein im Gleitgelenk 2 angeordnetes Rastmittel zum Entrasten der Rastverbindung anstellbar ist.

Das Gleitgelenk 2 wird über eine Aufzugsleine 4 zum Öffnen der Wäschespinne hochgezogen. Hierzu ist die Aufzugsleine 4 im Mast 1 befestigt und verläuft parallel zum Mast 1 nach unten zum Gleitgelenk 2. Dort ist sie umgelenkt und tritt mit einem freien Zugende aus dem Gleitgelenk 2 aus. Der Benutzer greift zum Öffnen der Wäschespinne dieses freie Zugende der Aufzugsleine 4 und zieht die Aufzugsleine 4 aus dem Gleitgelenk 2 heraus, wodurch dieses nach oben gezogen wird. Bei Erreichen einer oberen Position tritt automatisch eine Verrastung ein, die das Gleitgelenk 2 in der oberen Position hält, bis es über eine Lösemechanik 12 wieder entrastet wird.

Über einen Aufzugsleineneinzug 8 wird dann, wenn der Benutzer das freie Zugende wieder loslässt, die Aufzugsleine 4 an den Tragarm 3 herangezogen. Der Aufzugsleineneinzug 8 ist hier in Form einer drehbaren Rolle gebildet, die das als Zugleine ausgebildete Zugmittel, getrieben von einer Feder, aufwickelt und so die Aufzugsleine 4 an den Tragarm 3 heranzieht. Die Aufzugsleine 4 wird nach Gebrauch über ein Einzugsgewicht 11 in den Mast 1 eingezogen, so dass nur noch das freie Ende der Aufzugsleine 4 aus dem Gleitgelenk 2 herausragt.

Damit das Einzugsgewicht 11 die Aufzugsleine 4 nicht vollständig in den Mast 1 hineinzieht, ist an der Stelle der Aufzugsleine 4, die das im geschlossenen Zustand aus dem Gleitgelenk 2 herausragende freie Ende der Aufzugsleine 4 von dem Bereich abtrennt, der im geschlossenen Zustand innerhalb des Mastes 1 bzw. zwischen Gleitgelenk 2 und oberen Ende des Mastes 1 angeordnet ist, eine Einzugssperre vorgesehen, die nicht in das Gleitgelenk 2 eintreten kann und als Anschlag für die Aufzugsleine 4 beim Einziehen in den Mast 1 bzw. das Gleitgelenk 2 dient.

In Figur 2 ist die Wäschespinne aus Figur 1 im zusammengeklappten Zustand dargestellt. Zu erkennen ist hier die Griffposition 6, die für den Benutzer in greiffreundlicher Höhe angeordnet ist. Durch die erfindungsgemäßen Haltemittel 5 (vergleiche Figur 1) kann nun das freie Ende der Aufzugsleine 4 in dieser Griffposition 6 gehalten werden, so dass sich der Benutzer zum Greifen der Aufzugsleine 4 nicht bücken muss.

In den Figuren 3 und 4 sind zwei Ausgestaltungen dargestellt. Figur 3 zeigt eine Aufzugsleine 4, die über ein Zugseil an die Griffposition 6 angezogen wird. Dieses Zugmittel ist hier in Form eines Seils ausgebildet, das im Bereich des Zugendes der Aufzugsleine 4 mit dieser verbunden ist. In der Griffposition 6 ist eine Aufwickelmechanik vorgesehen, die getrieben durch eine Federkraft das Zugmittel einzieht und so das freie Ende der Aufzugsleine 4 an den Tragarm 3 heranzieht.

In Figur 4 ist eine nicht erfindungsgemäße Ausgestaltung dargestellt. Hier ist ein rohrähnlicher Stab 7 vorgesehen, der drehbar am Gleitgelenk 2 gelagert ist, wobei die Aufzugsleine 4 durch diesen Stab 7 durchgeführt ist. Das aus dem Stab 7 austretende Ende der Aufzugsleine 4 ist mit einer Handhabe versehen, die einerseits einfach zu greifen ist und andererseits verhindert, dass die Aufzugsleine 4 vollständig in den Stab 7 eingezogen werden kann.

Der Tragarm 3 ist hier mit einem tragarmseitigen Befestigungsmittel 13 ausgestattet, das mit einem stabseitigen Befestigungsmittel 14 zusammenwirkt. Der drehbar am Gleitgelenk 2 gelagerte Stab 7 kann nach dem Aufziehen der Wäschespinne an den Tragarm 3 angeklappt und über die beiden Befestigungsmittel 13,14 an diesem festgelegt werden. Diese Befestigungsmittel können Rastvorrichtungen oder auch Magnete sein. Natürlich können Rastvorrichtungen oder Klemmverbindungen auch nur einseitig vorgesehen werden.

Damit der Benutzer den Stab 7 nicht von Hand hochklappen muss, kann auch eine Feder vorgesehen werden, die das im Bild rechte Ende des Stabs 7 gegen den Tragarm 3 anstellt. Dies kann zum Beispiel eine Drehfeder sein, die in der gelenkigen Verbindung des Stabes 7 mit dem Gleitgelenk 2 vorgesehen sein kann.

Am Stab 7 sind zusätzliche Aufhängemittel 9 vorgesehen. Diese zusätzlichen Aufhängemittel 9 dienen zur Befestigung von Kleinteilen oder zum Anhängen von Wäschebügeln, so dass hierüber der Stab 7 eine zusätzliche Funktion erhält, wenn er im aufgespannten Zustand der Wäschespinne unterhalb des Tragarms 3 angeordnet ist. Damit durch das Gewicht der angehängten Wäschestücke der Stab 7 nicht herunterklappt, ist entweder die Verbindung 13, 14 so stabil ausgebildet, dass sie das Gewicht aufzunehmen vermag, oder es kann eine zusätzliche Befestigung vorgesehen sein.

### Bezugszeichenliste:

- 1: Mast
- 2: Gleitgelenk
- 3: Tragarme
- 4: Aufzugsleine
- 5: Haltemittel
- 6: Griffposition
- 7: Stab
- 8: Aufzugsleineneinzug
- 9: Aufhängemittel
- 10: Wäscheleine
- 11: Einzugsgewicht
- 12: Lösemechanik
- 13: Tragarmseitiges Befestigungsmittel
- 14: Stabseitiges Befestigungsmittel

## Patentansprüche

1. Wäschespinne mit einem Mast (1), einem längs eines Gleitabschnittes des Mastes (1) zum Öffnen und Schließen der Wäschespinne hin- und her beweglichen Gleitgelenk (2), an dem Wäscheleinen (10) tragende Tragarme (3) schwenkbar gelagert sind, die beim Hochschieben des Gleitgelenks (2) über eine Spreizmechanik aufgespreizt und beim Abwärtsbewegen des Gleitgelenks (2) während des Schließens der Wäschespinne an den Mast (1) angelegt werden und mit einer Aufzugsleine (4), die mit einem Zugende oberhalb des Gleitabschnittes an der Wäschespinne befestigt ist und derart am Mast (1) und über eine Führung am Gleitgelenk (2) geführt ist, dass eine auf die Aufzugsleine (4) wirkende Zugbelastung das Gleitgelenk (2) nach oben zieht, wobei die Aufzugsleine (4) eine Länge aufweist, die derart bemessen ist, dass die Aufzugsleine (4) bei geschlossener Wäschespinne zu einer oberhalb des Gleitgelenks (2) gelegenen Griffposition (6) führbar ist, und ein Haltemittel (5) vorgesehen ist, das das Zugende der Aufzugsleine (4) bei geschlossener Wäschespinne in der Griffposition (6) zu halten vermag, **dadurch gekennzeichnet, dass** das Haltemittel (5) einen, einseitig mit einem der Tragarme (3) oder dem Mast (1) verbundenen und mit einem gegenüberliegenden Ende mit der Aufzugsleine (4), verbundenen Aufzugsleineneinzug (8) in Form eines Zugmittels aufweist, das beim Aufspannen der Wäschespinne von dem Tragarm (3) oder dem Mast (1) abziehbar ist und das Zugende nach Entfall der Zugbelastung in die Griffposition (6) zurückzuziehen vermag.

2. Wäschespinne nach Anspruch 1, **dadurch gekennzeichnet, dass** der Aufzugsleineneinzug (8) im Bereich des Zugendes mit der Aufzugsleine (4) verbunden ist.

3. Wäschespinne nach Anspruch 1 oder Anspruch 2, **dadurch gekennzeichnet, dass** das Zugmittel gegen eine Feder- oder Gewichtskraft von dem Tragarm (3) oder dem Mast (1) abziehbar ist.

4. Wäschespinne nach einem der vorhergehenden Ansprüche, **dadurch gekennzeichnet, dass** die Griffposition (6) zumindest 70 cm oberhalb des unteren Endes des Mastes (1) angeordnet ist.

5. Wäschespinne nach dem vorhergehenden Anspruch, **dadurch gekennzeichnet, dass** die Griffposition (6) in einem Bereich der Wäschespinne angeordnet ist, der in Richtung der Längsachse des Mastes (1) gesehen wenigstens 100 cm und maximal 160 cm vom unteren Ende des Mastes (1) beabstandet ist.

6. Wäschespinne nach einem der vorhergehenden Ansprüche, **dadurch gekennzeichnet, dass** das Haltemittel (5) einseitig an einem der Tragarme (3) angeordnet ist.

7. Wäschespinne nach einem der vorhergehenden Ansprüche, **dadurch gekennzeichnet, dass** an dem, dem Zugende abgewandten Ende der Aufzugsleine (4) ein gewichts- oder federbelasteter Einzugsmechanismus vorgesehen ist, der die Aufzugsleine (4) nach Aufspannen der Wäschespinne und Entfall der auf die Aufzugleine (4) aufgebrachten Zugbelastung zurückzuziehen vermag.

8. Wäschespinne nach einem der vorhergehenden Ansprüche, **dadurch gekennzeichnet, dass** Zugmittel eine Einzugsleine ist.

9. Wäschespinne nach dem vorhergehenden Anspruch, **dadurch gekennzeichnet, dass** die Einzugsleine elastisch ist.

10. Wäschespinne nach einem der beiden vorhergehenden Ansprüche und Anspruch 6 **dadurch gekennzeichnet, dass** das Zugmittel durch ein Einzugsgewicht oder eine Feder an einen der Tragarme (3) heranziehbar oder in einen der Tragarme (3) einziehbar ist.

## Claims

1. Rotary clothes dryer with a mast (1), a sliding joint (2) moveable back and forth along a sliding section of the mast (1) for opening and closing the rotary clothes dryer, on which support arms (3) carrying clotheslines (10) are pivotably mounted, which are spread out by means of a spreading mechanism when the sliding joint (2) is pushed upwards and folded inwards towards the mast (1) when the sliding joint (2) is moved downwards when closing the rotary clothes dryer, and with a pull-up line (4) fitted to the rotary clothes dryer above the sliding section with one pulling end and guided on the mast (1) and via a guide on the sliding joint (2) in such a way that a traction load acting on the pull-up line (4) pulls the sliding joint (2) upwards, wherein the pull-up line (4) has a length that is sized in such a way that the pull-up line (4) can be guided into a grip position (6) located above the sliding joint (2) when the rotary clothes dryer is closed, and a holding means (5) is envisaged, which can hold the pulling end of the pull-up line (4) in the grip position (6) when the rotary clothes dryer is closed, **characterised in that** the holding means (5) has a pull-up line intake (8) in the form of a pulling means, connected on one side with one of the support arms (3) or the mast (1), and connected with an opposite end of the pull-up line (4), which can be pulled away from the support arm (3) or the mast (1) when putting up the rotary clothes dryer and can retract the pulling end into the grip position (6) when the traction load is removed.

2. Rotary clothes dryer according to claim 1, **characterised in that** the pull-up line intake (8) is connected with the pull-up line (4) in the area of the pulling end.

3. Rotary clothes dryer according to claim 1 or claim 2, **characterised in that** the pulling means can be pulled away from the support arm (3) of the mast (1) against a spring or weight force.

4. Rotary clothes dryer according to one of the preceding claims, **characterised in that** the grip position (6) is arranged at least 70 cm above the lower end of the mast (1).

5. Rotary clothes dryer according to the preceding claim, **characterised in that** the grip position (6) is arranged in an area of the rotary clothes dryer that is at a distance of at least 100 cm and a maximum of 160 cm from the lower end of the mast (1) when viewed in the direction of the longitudinal axis of the mast (1).

6. Rotary clothes dryer according to one of the preceding claims, **characterised in that** the holding means (5) is arranged on one of the support arms (3) with one end.

7. Rotary clothes dryer according to one of the preceding claims, **characterised in that** a weight- or spring-loaded intake mechanism is envisaged at the end of the pull-up line (4) facing away from the pulling end, which can retract the pull-up line (4) after the rotary clothes dryer has been put up and once the traction force applies to the pull-up line (4) ceases.

8. Rotary clothes dryer according to one of the preceding claims, **characterised in that** the pulling means is an intake line.

9. Rotary clothes dryer according to the preceding claim, **characterised in that** the intake line is elastic.

10. Rotary clothes dryer according to one of the two preceding claims and claim 6, **characterised in that** the pulling means can be pulled closer or retracted into one of the support arms (3) by an intake weight or a spring on one of the support arms (3).

## Revendications

1. Séchoir rotatif avec un mât (1), une articulation coulissante (2) déplaçable en va-et-vient le long d une section coulissante du mât (1) pour ouvrir et fermer le séchoir rotatif, sur laquelle articulation coulissante des bras de support (3) portant des cordes à linge (10) sont montés de façon pivotante, qui se déploient via un mécanisme écarteur en relevant I articulation coulissante (2) et sont placés sur le mât (1) en abaissant l articulation coulissante (2) en fermant le séchoir rotatif, et avec une drisse (4), qui est fixée sur le séchoir rotatif avec une extrémité de traction au-dessus de la section coulissante et guidée sur le mât (1) et par une coulisse à l articulation coulissante (2) de telle sorte qu une charge de traction agissant sur la drisse (4) tire l articulation coulissante (2) vers le haut, la drisse (4) présentant une longueur qui est mesurée de telle sorte que la drisse (4) peut être guidée en une position de prise (6) située au-dessus de I articulation coulissante (2) lorsque le séchoir rotatif est fermé, et qu un moyen de retenue (5), qui permet de retenir l extrémité de traction de la drisse (4) en position de prise (6) lorsque le séchoir rotatif est fermé, est prévu, **caractérisé en ce que** le moyen de retenue (5) présente une entrée de corde de drisse (8) en forme de moyen de traction raccordée sur un côté à un des bras de support (3) ou au mât (1) et raccordée avec une extrémité opposée à la drisse (4), ledit moyen de traction pouvant être tiré du bras de support (3) ou du mât (1) lorsque le séchoir rotatif est déployé et permettant de retenir l extrémité de traction en position de prise (6) une fois que la charge de traction est tombée.

2. Séchoir rotatif selon la revendication 1, **caractérisé en ce que** l entrée de corde de drisse (8) est raccordée à la drisse (4) dans la zone de l extrémité de traction.

3. Séchoir rotatif selon la revendication 1 ou la revendication 2, **caractérisé en ce que** le moyen de traction peut être tiré du bras de support (3) ou du mât (1) contre un poids ou une force de ressort.

4. Séchoir rotatif selon l une des revendications précédentes, **caractérisé en ce que** la position de prise (6) est disposée au moins 70 cm au-dessus de l extrémité inférieure du mât (1).

5. Séchoir rotatif selon la revendication précédente, **caractérisé en ce que** la position de prise (6) est disposée dans une zone du séchoir rotatif qui est espacée vue dans la direction de l axe longitudinal du mât (1) d au moins 100 cm et 160 cm maximum de l extrémité inférieure du mât (1).

6. Séchoir rotatif selon l une des revendications précédentes, **caractérisé en ce que** le moyen de retenue (5) est disposé sur un côté sur un des bras de support (3).

7. Séchoir rotatif selon l une des revendications précédentes, **caractérisé en ce qu** à l extrémité de la drisse (4) opposée à l extrémité de traction est prévu un mécanisme d introduction sollicité par contrepoids ou par ressort qui permet de rappeler la drisse (4) lorsque le séchoir rotatif est déployé et la charge de traction appliquée sur la drisse (4) est tombée.

8. Séchoir rotatif selon l une des revendications précédentes, **caractérisé en ce que** le moyen de traction est une corde de serrage.

9. Séchoir rotatif selon la revendication précédente, **caractérisé en ce que** la corde de serrage est élastique.

10. Séchoir rotatif selon l une des deux revendications précédentes et la revendication 6, **caractérisé en ce que** le moyen de traction peut être attiré par un poids de détente ou un ressort sur un des bras de support (3) ou est escamotable dans un des bras de support (3).
